# EUROPÄISCHE PATENTSCHRIFT

(11) **EP 0 478 844 B1**
(45) Veröffentlichungstag und Bekanntmachung des Hinweises auf die Patenterteilung: **22.12.1993**
(21) Anmeldenummer: 90125005.0
(22) Anmeldetag: 20.12.1990
(51) Int. Cl.: E05C 17/04, F16C 11/04

(54) **Haltestangenlagerung für Kraftwagentürfeststeller**
Bearing for the arm of a motor vehicle door check
Pivot pour le bras d'un arrêt de porte de véhicule automobile

(30) Priorität: 24.09.1990 DE 4030139
(43) Veröffentlichungstag der Anmeldung: 08.04.1992
(73) Patentinhaber: ED. Scharwächter GmbH & Co.KG., D-42855 Remscheid (DE)
(72) Erfinder: Klüting, Bernd-Alfred, 5608 Radevormwald (DE); Phillips, Kurt, 5600 Wuppertal (DE); Hild, Günter, 5630 Remscheid (DE)
(74) Vertreter: Schön, Theodor, Patent- und Zivilingenieur

(56) Entgegenhaltungen:
- EP-A- 0 299 147
- US-A- 2 715 746

## Beschreibung

Die Erfindung bezieht sich auf eine Haltestangenlagerung für Kraftwagentürfeststeller, bestehend aus einer Scharnieraugenbohrung in der Türhaltestange eines Türfeststellers und einem mit wenigstens einer Scharnieraugenbohrung versehenen feststehend an einem der beiden Türanordnungsteile, Tür oder Türsäule befestigten Lagerbock sowie einem einerseits in die Scharnieraugenbohrung in der Türhaltestange und andererseits in die Scharnieraugenbohrung des Lagerbockes eingreifenden Lagerstift, der vermittels einer federnd elastischen Abstützung in einer der Scharnieraugenbohrungen mit Laufsitz gelagert ist und bei der die Türhaltestange in Achsrichtung ihrer Lagerung federnd elastisch gegen den Lagerbock abgestützt ist (vgl. Oberbegriff des Anspruchs 1). Eine solche Haltestangenlagerung ist aus der EP-A-0 299 147 bekannt.

Bei der Lagerung der Türhaltestangen von Kraftwagentürfeststellern ergibt sich eine besondere Problematik daraus, daß die angrenzenden Karosserieteile, Tür und Türsäule jeweils Hohlkörper sind, die als Resonanzkörper wirkend auch die geringste Geräuschentwicklung in der Lagerung der Türhaltestange vielfach verstärken, was sich beim öffnen und Schließen der Fahrzeugtür außerordentlich unangenehm bemerkbar macht. Andererseits sind in der Lagerung der Türhaltestange von Kraftfahrzeugtürfeststellern sehr hohe radial wirkende und unangenehmerweise stoßartig auftretende Kraftspitzen aufzunehmen, die daraus resultieren, daß bei den gebräuchlichen Türfeststellern die für das Abbremsen und Festhalten der Tür in bestimmten vorgesehenen Öffnungslagen erforderlichen hohen Brems- und Haltekräfte in der Weise aufgebracht werden, daß eine mit Rastmarken versehene Türhaltestange durch ein mit federbelasteten Brems-und Haltekörpern versehenes Halterhäuse hindurchbewegt wird. Die beim Durchgang der Rastmarken der Türhaltestange zwischen den Bremskörpern mehr oder minder stoßartig entstehenden hohen Brems-und Haltekräfte müssen aber als radial zu dieser gerichtete Kräfte in der Lagerung der Türhaltestange aufgefangen bzw. abgestützt werden. Um auch unter diesen Betriebsbedingungen eine über eine lange Betriebszeit hin wartungs-und geräuschfrei arbeitende Lagerung der Türhaltestange des Türfeststeller zu erhalten wurden daher Lagerbuchsen aus wartungsfreiem Lagermaterial eingesetzt, über welche der die Türhaltestange am Lagerbock abstützende Lagerstift in der Scharnieraugenbohrung der Türhaltestange gelagert ist. Insbesondere resultierend aus der Tatsache, daß die Tür stets in gleichen, durch die Auslegung des Türfeststellers vorgezeichneten öffnungslagen abgebremst und festgehalten werden muß, treten die höchsten radialen Lagerbelastungen über die gesamte Lebensdauer des Türfeststellers hin immer an den gleichen Umfangsbereichen der Lagerung auf, was zu einem Ausschlagen der Lagerung bzw. zur Bildung von Rattermarken führt, die dann ihrerseits eine Geräuschentwicklung in der Lagerung der Türhaltestange bewirken. Diese Geräuschentwicklung kann durch besondere Maßnahmen in der Lagerausbildung, insbesondere eine ständige selbsttätige axiale Lagernachstellung, wie sie z. B. nach der EP-A-299 147 bei fliegender Lagerung der Türhaltestange durch die Anwendung in axialer Richtung wirkender Belastungsfedern in Verbindung mit einer konischen Ausbildung wenigstens eines Teiles des Lagerstiftes zwar verringert, aber nicht grundsätzlich beseitigt werden.

Es ist auch schon vorgesehen worden den Lagerstift einer Haltestangelagerung für Kraftwagentürfeststeller, vor allem durch Verwendung einer Spannhülse als Lagerstift, in sich federnd zu gestalten, um die Auswirkung der radial gerichteten Kraftspitzen innerhalb der Lagerung zu vermindern. Jedoch ist eine solche Gestaltung der Lagerung der Turhaltestange zum einen nur dort möglich, wo der Lagerstift in einem zweiarmigen Lagerbock beidseitig abgestützt ist und zum anderen mit der Gefahr behaftet, daß der Lagerstift in axialer Richtung zu wandern beginnt und damit die Lagerung nach einer längeren Betriebszeit des Türfeststellers unzuverlässig wird.

Ausgehend von diesem Stand der Technik liegt der Erfindung die Aufgabe zugrunde eine Haltestangenlagerung für Kraftwagentürfeststeller zu schaffen, die einerseits mit einem geringstmöglichen Aufwand herstellbar und montierbar ist und die andererseits ohne Verringerung der Festigkeit der Lagerung eine dauerhaft leichtgängige und insbesondere unter dem Angriff von radial zur Lagerachse gerichteten Kraftspitzen absolut geraüschfrei arbeitende Lagerung der Türhaltestange eines Kraftwagentürfeststellers gewährleistet.

Diese Aufgabe wird bei der Haltestangenlagerung für einen Kraftwagentürfeststeller erfindungsgemäß dadurch gelöst, daß diejenige Scharnieraugenbohrung, in der der Lagerstift Laufsitz hat, diesem gegenüber ein Übermaß aufweist und der Lagerstift in dieser Scharnieraugenbohrung über eine Anzahl achsparallel ausgerichteter Blattfedern abgestützt ist. Der Lagerstift ist dabei zweckmäßigerweise in der ein Übermaß aufweisenden Scharnieraugenbohrung der Türhaltestange und dort über wenigstens eine, vorzugweise aber drei symetrisch angeordnete Blattfedern abgestützt, derart, daß zwei benachbarte Blattfedern beiderseists der Längsachse der Türhaltestange liegen.

Die den Lagerstift in der Scharnieraugenbohrung abstützenden Blattfedern sind bei einer ersten bevorzugten Ausführungsform quer zur Bohrungsachse der Scharnieraugenbohrung nach innen gewölbt und ferner sind hierbei den Blattfedern achsparallel zur Lagerachse gerichtete radiale Nutausnehmungen in der Umfangswandung der Scharnieraugenbohrung zugeordnet, die einerseits eine Führung für die Blattfedern bilden, diesen aber andererseits beim Auftreten von radialen Spitzenbelastungen der Lagerung auch eine ausreichende Ausweichmöglichkeit bieten, derart, daß die Türhaltestange in ihrem unbelastetem Zustand vermittels der Blattfedern streifenförmig oder linienförmig und spielausgleichend elastisch, insbesondere aber außerhalb unmittelbarer Berührung mit diesem am Lagerstift abgestützt bzw. gelagert ist, wobei jedoch die freie Drehbarkeit der Türhaltestange gegenüber dem Lagerstift vollkommen und leichtgängig erhalten bleibt. Beim Auftreten zunehmender Längskrafte in der Türhaltestange werden die Blattfedern zunehmend verformt und tauchen daher zunehmend in die radialen Nutaunehmungen in der Umfangswandung der Scharnieraugenbohrung ein, bis die Umfangswandung der Scharnieraugenbohrung der Türhaltestange schließlich beim Auftreten von radial zur Lagerung gerichteten Kraftspitzen am Lagerstift zur Anlage kommt und damit die größten auftretenden Krafte durch unmittelbare flächige Anlage des Lagerstiftes an der Umfangswandung der Scharnieraugenbohrung der Türhaltestange übertragen werden. Dadurch können einerseits sehr hohe Lagerkräfte übertragen werden und erfolgt andererseits das Anlegen des Lagerstiftes an die Umfangswandung der Scharnieraugenbohrung derart gedämpft, daß die Entstehung von Geräuschen ausgeschlossen ist. Da die unbelastete Türhaltestange ferner lediglich über die Blattfedern am Lagerstift abgestützt ist können auch bei unbelasteter Türhaltestange in der Lagerung keine Geräusche entstehen, selbst wenn sich nach langer Betriebszeit des Türfeststellers eine gewisse Auslaibung der Scharnieraugenbohrung der Türhaltestange ergeben sollte. In diesem Zusammenhang ist hervorzuheben, daß über den Umfang der Scharnieraugenbohrung in der Türhaltestange hin gesehen die Anordnung der Blattfedern so getroffen ist, daß sie außerhalb derjenigen Umfangsbereiche der Scharnieraugenbohrung liegen, die beim Auftreten von Kraftspitzen mit dem Lagerstift in unmittelbare Anlage kommen.

In einer besonders vorteilhaften Gestaltungsform ist hierbei weiterhin vorgesehen, daß die Bogenhöhe der quer zur Lagerachse gerichteten Wölbung der Blattfedern im entspannten Zustand der Summe aus der Tiefe der Nutausnehmungen in der Umfangswandung der Scharnieraugenbohrung und dessen Übermaße der Scharnieraugenbohrung der Türhaltestange gegenüber dem Lagerstiftdurchmesser entspricht. Dabei ist die Vorderkante der Blattfeder durch Einschneiden in der Nut oder durch Anlage auf dem Lagerbock festgesetzt.

Eine besonders einfache und damit preisgünstige Herstellungsweise der Blattfedern, die zugleich eine besonders einfache und zeitsparende Montage derselben gewährleistet kennzeichnet sich dadurch, daß die Blattfedern einteilig mit einer im wesentlichen glattflächigen und parallel zur Türhaltestangenbreitseite ausgerichtet anzuordnenden Halteplatte ausgebildet sind, wobei die Blattfedern durch Freischnitte an einem glattflächigen Federstahl-Blechzuschnitt gebildet sind. Die die Blattfedern bildenden Freischnitte des Blechzuschnittes können dabei in einer ersten Gestaltungsform innerhalb des sich mit der Scharnieraugenbohrung der Türhaltestange überdeckenden Bereiches der Halteplatte oder aber bei einer zweiten Gestaltungsform auch sich vom Umfang der Halteplatte aus etwa sternförmig radial nach außen erstreckend vorgesehen sein.

Die mit der Halteplatte einteilige Ausbildung der Blattfedern ermöglicht zunächst eine höchst einfache Herstellung und Montage der Lagerung, da die durch die Halteplatte in vorgegebener Lage fixierten Blattfedern einfach in die Scharnieraugenbohrung der Türhaltestange eingesteckt werden können. Zum anderen ermöglicht die mit der Halteplatte einteilige Ausbildung der Blattfedern aber in einfacher Weise gleichzeitig auch die Ausbildung und Montage einer in Richtung der Lagerachse gerichteten Federabstützung der Türhaltestange am Lagerbock, insbesondere dadurch, daß bei einer ersten Verwirklichungsform vorgesehen ist, daß die Länge der Blattfedern annähernd der Materialdicke der Türhaltestange entspricht und die Blattfedern über eine senkrecht zur Ebene der Türhaltestangenbreitseite und dieser gegenüber nach außen gerichtete Ausbiegung an die Halteplatte anschließen bzw. daß andere Ausbiegungen ohne Blattfedern in die Halteplatte eingeformt sind. Diese senkrecht zur Breitseite der Türhaltestange gerichtete Ausbiegung der Blattfedern bildet eine in Richtung der Lagerachse gerichtete federnde Abstützung der Türhaltestange am Lagerbock bzw. an einem Kopf des Lagerstiftes, ohne daß hierfür zusätzliche Teile oder zusätzliche Montagevorgänge erforderlich wären. Insbesondere kann diese Ausbiegung der Blattfedern in einem Arbeitsgang mit der Herstellung der mit den Blattfedern einteilig ausgebildeten Halteplatte ausgeformt werden.

Eine federnde Abstützung der Türhaltestange in Richtung der Lagerachse kann bei einer Gestaltungsform, bei welcher die Blattfedern zusammen mit einer Halteplatte durch einen sternförmigen Zunschnitt aus Federstalblech gebildet sind dadurch erreicht werden, daß die die Blattfedern bildenden Freischnitte parallel zur Halteplatte nach innen zur Scharnieraugenbohrung hin umgebogen und schließlich parallel zur Scharnieraugenbohrung abgewinkelt sind.

Nach einer anderen Ausgestaltungsform kann, ohne daß sich eine Änderung der Wirkungsweise der Lagerung der Türhaltestange über Blattfedern oder eine Erhöhung des Herstellungs-oder Montageaufwandes für die Lagerung ergibt, aber auch vorgesehen sein, daß die Blattfedern um zur Lagerachse parallele Achsen gewölbt sind und die ihnen zugeordneten radialen Nutausnehmungen in der Umfangswandung der Scharnieraugenbohrung der Türhaltestange der Breite der Blattfedern gegenüber ein Übermaß aufweisen. Das Maß der Bogenhöhe der Wölbung der Blattfedern entspricht hierbei gleichfalls der Summe aus der Tiefe der Nutausnehmungen in der Umfangswandung der Scharnieraugenbohrung und der Hälfte deren Übermaßes gegenüber dem Lagerstift.

Gemäß einer weiteren Einzelausgestaltung kann ferner noch vorgesehen sein, daß die Blattfedern doppellagig ausgebildet sind und einen im wesentlichen glattflächig ebenen Träger und ein um eine zur Lagerachse parallele Achse gewölbtes Federteil aufweisen, wobei die Blattfedern jeweils aus einem eine im wesentlichen rechteckige Grundrißform aufweisenden Freischnitt gebildet sind, wobei das freie Ende des Freischnittes unter Wölbung um eine zur Lagerachse parallele Achse gegen den glattflächig belassenen Verbindungsbereich des Freischnittes mit der Halteplatte zurückgebogen ist.

Bei einer fliegenden Lagerung der Türhaltestange ist zweckmäßigerweise vorgesehen, daß der Lagerstift in einem einarmigen Lagerbock mit Festsitz drehsicher festgelegt ist und einen die Scharnieraugenbohrung und die Halteplatte übergreifenden Kopf aufweist und daß die Halteplatte zwischen den Kopf des Lagerstiftes und die Breitseite der Türhaltestange eingreifend angeordnet ist.

In weiterer zweckmäßiger Einzelausgestaltung kann ferner vorgesehen sein, daß bei Stoß an Stoß liegenden Federenden an der Lagerachse zwei annähernd halbe Blattfederlänge aufweisende Blechteile einander gegenüberliegend angeordnet sind, wobei zweckmäßigerweise die beiden Blechteile gleiche oder ungleiche, jedoch ineinandersetzbare Gestalt aufweisen und parallel zu den Blattfedern in den Nuten einliegen und daß eine gerade Anzahl von Nutausnehmungen alternierend von mindestens zwei Blattfedern zweier im wesentlichenan der Lagerachse gegenüberliegenden Blechteilen belegt sind.
Ferner kann vorgesehen sein, daß die bauartbedingten Freiräume insbesondere bei der bevorzugten Ausführungsform durch einen umlaufenden Kragen im Trägerteil gegen Verschmutzung abgedichtet sind und daß bei Verwendung einer Halteplatte die Abdichtung durch eine umlaufende Auffütterung mit Zwischenlappen gebildet ist.
Es kann im Rahmen der Erfindung aber auch vorgesehen werden, daß der Lagerstift fest mit der Haltestange verbunden und die Haltestangenlagerung mit den Nutausnehmungen im Lagerbock angeordnet ist.
Die Erfindung ist in der nachfolgenden Beispielsbeschreibung anhand einiger in der Zeichnung dargestellter Ausführungsbeispiele im Einzelnen beschrieben.
In der Zeichnung zeigt die
- Figur 1: einen Schnitt durch eine erste Ausführungsform einer erfindungsgemäßen Haltestangenlagerung;
- Figur 2: eine Draufsicht zur Haltestangenlagerung nach Figur 1;
- Figur 3: einen Schnitt durch eine zweite Ausführungsform einer erfindungsgemäßen Haltestangenlagerung:
- Figur 4: eine Draufsicht auf die Blattfederausbildung der Haltestangenlagerung nach Figur 3;
- Figur 5: einen Teilschnitt durch eine dritte Ausführungsform einer erfindungsgemäßen Haltestangenlagerung;
- Figur 6: eine Draufsicht auf die Blattfederausbildung der Haltestangenlagerung nach Figur 5.

Bei der in den Figuren 1 und 2 dargestellten Ausführungsform einer Haltestangenlagerung ist ein Lagerstift 1 über einen Schaftteil 2 mit Festsitz drehsicher an einem einarmigen Lagerbock 3 festgelegt und durchgreift mit einem Lagerteil 4 eine Scharnieraugenbohrung 6 in einer aus einem Flachmaterialzuschnitt gebildeten Türhaltestange 7. An seinem freien Ende ist der Lagerstift 1 mit einem die Scharnieraugenbohrung 6 übergreifenden Kopf 8 versehen. Auf dem Scharnierstift (Lagerstift) 1 ist die Türhaltestange 7 über Blattfedern 9 gelagert, welche als Federzungen ausgestaltet und einteilig mit einer Halteplatte 10 ausgebildet sind. Die Blattfedern 9 sind quer zur Achse 11 der Haltestangenlagerung gewölbt und tauchen in radiale Nutausnehmungen 12 in der Umfangswandung der Scharnieraugenbohrung 6 der Türhaltestange 7 ein. An die im wesentlichen als ebene Platte ausgebildete und an einer Türhaltestangenbreitseite 13 anliegend angeordnete Halteplatte 10 sind die Blattfedern 9 vermittels einer senkrecht zur Ebene der Breitseite 13 der Türhaltestange 7 gerichteten Ausbiegung 14 angeschlossen, wobei die Länge der Blattfedern im wesentlichen der Materialdicke der Türhaltestange 7 entspricht und die Ausbiegung 14 der Blattfedern 9 eine in axialer Richtung federnde Abstützung der Türhaltestange 7 am Kopf 8 des Lagerstiftes 1 bildet. Die Bogenhöhe der Wölbung der 15 der Blattfedern 9 entspricht der Summe aus der Tiefe der radialen Nutausnehmungen 12 in der Umfangswandung der Scharnieraugenbohrung 6 der Türhaltestange 7 und dem Übermaß der Scharnieraugenbohrung 6 gegenüber dem Lagerstiftdurchmesser.
Die Blattfedern 9 sind hierbei durch innerhalb der kreisrunden Grundrißform der Halteplatte 10 und in deren Überdeckungsbereich mit der Scharnieraugenbohrung 6 der Türhaltestange 7 liegende Freischnitte gebildet.

Bei dem in den Figuren 3 und 4 dargestellten Ausführungsbeispiel sind die Blattfedern 91 um zur Achse 11 der Lagerung parallele Achsen gewölbt und weisen die radialen Nutausnehmungen 121 der Breite der Blattfedern 91 gegenüber ein Übermaß auf. Die mit der Halteplatte 100 einteilig ausgebildeten Blattfedern 91 sind durch Freischnitte eines in seiner Abwicklung nicht gezeigten sternförmigen Zuschnittes aus Federstahlblech gebildet und entlang der Grundrißform der Halteplatte 100 zunächst bei 102 zu dieser parallel verlaufend nach innen umgebogen und schließlich parallel zur Lagerachse 11 abgewinkelt, derart, daß bei montierter Lagerung die Halteplatte 100 am Kopf 8 des Lagerstiftes anliegt und die nach innen umgebogenen Bereiche 101 der Blattfedern 91 federnd an der Breitseite 13 der Türhaltestange 7 anliegen. Zur Erhöhung der Kraft der in Richtung der Lagerachse 11 gerichteten federnden Abstützung der Türhaltestange 7 sind ferner mit der Halteplatte 100 einteilig zugeschnittene Lappen 103 bei 104 gleichfalls zur Halteplatte 100 parallel verlaufend und federnd an der Breitseite 13 der Türhaltestange 7 anliegend nach innen umgebogen.
Bei dem in den Figuren 5 und 6 dargestellten Ausführungsbeispiel sind mit einer Halteplatte 110 einteilig ausgebildete Blattfedern 92 durch bezüglich der Grundrißform der Halteplatte 110 innenliegend und wenigstens weitgehend im Überdeckungsbereich der Halteplatte 110 mit der Scharnieraugenbohrung 6 der Türhaltestange 7 liegend angeordnete Freischnitte 111 gebildet, wobei die Freischnitte 111 jeweils eine im wesentlichen rechteckige Grundrißform und einen diese mit der Halteplatte 110 verbindenden Anschlußbereich 112 aufweisen. Die Blattfedern 92 sind dabei doppellageig ausgeführt, derart, daß die freien Endbereiche 113 der Freischnitte 111 gegen den Anschlußbereich 112 hin umgeschlagen sind. Die Anschlußbereiche 112 bilden dabei im wesentlichen glattflächige Trag-oder Stützteile, während die umgeschlagenen Bereiche 113 um zur Lagerachse 11 parallele Achsen gewölbt sind und die am Umfang des Lagerstiftes 1 anliegenden Blattfedern 92 bilden. Auch bei der in den Figuren 5 und 6 dargestellten Ausführungsform greift die Halteplatte 110 zwischen den Kopf 8 des Lagerstiftes 1 und die Breitseite 13 der Türhaltestange 7 ein.

## Patentansprüche

1. Haltestangenlagerung für Kraftwagentürfeststeller, bestehend aus einer Scharnieraugenbohrung (6) in der Türhaltestange (7) eines Türfeststellers und einem mit wenigstens einer Scharnieraugenbohrung versehenen feststehend an einem der beiden Türanordnungsteile, Tür oder Türsäule befestigten Lagerbock (3) sowie einem einerseits in die Scharnieraugenbohrung (6) in der Türhaltest ange (7) und andererseits in die Scharnieraugenbohrung des Lagerbockes (3) eingreifenden Lagerstift (1), der vermittels einer federnd elastischen Abstützung (9) in einer der Scharnieraugenbohrungen mit Laufsitz gelagert ist und bei der die Türhaltestange (7) in Achsrichtung ihrer Lagerung federnd elastisch gegen den Lagerbock (3) abgestützt ist, dadurch gekennzeichnet, daß diejenige Scharnieraugenbohrung (6), in der der Lagerstift (1) Laufsitz hat, diesem gegenüber ein Übermaß aufweist und der Lagerstift (1) in dieser Scharnieraugenbohrung (6) über eine Anzahl achsparallel ausgerichteter Blattfedern (9, 91, 92) abgestützt ist.

2. Haltestangenlagerung nach Anspruch 1, dadurch gekennzeichnet, daß der Lagerstift (1) in der ein Übermaß aufweisenden Scharnieraugenbohrung (6) der Türhaltestange (7) über wenigstens eine am Umfang angeordnete Blattfeder (9, 91, 92) abgestützt ist.

3. Haltestangenlagerung nach den Ansprüchen 1 und 2, dadurch gekennzeichnet, daß der Lagerstift (1) in der ein Übermaß aufweisenden Scharnieraugenbohrung (6) der Türhaltestange (7) über wenigstens drei symetrisch angeordnete Blattfedern (9, 91, 92) abgestützt ist.

4. Haltestangenlagerung nach den Ansprüchen 1 bis 3, dadurch gekennzeichnet, daß die den Lagerstift (1) in der Scharnieraugenbohrung (6) abstützenden Blattfedern (9) quer zur Bohrungsachse (11) der Scharnieraugenbohrung (6) gewölbt sind.

5. Haltestangenlagerung nach den Ansprüchen 1 bis 4, dadurch gekennzeichnet, daß den Blattfedern (9, 91, 92) achsparallel zur Lagerachse (11) gerichtete radiale Nutausnehmungen (12) in der Umfangswandung der Scharnieraugenbohrung (6) zugeordnet sind.

6. Haltestangenlagerung nach den Ansprüchen 1 bis 5, dadurch gekennzeichnet, daß die Bogenhöhe der quer zur Lagerachse (11) gerichteten Wölbung (15) der Blattfedern (9) im entsprechenden Zustand der Summe aus der Tiefe der Nutausnehmungen (12) in der Umfangswandung der Scharnieraugenbohrung (6) und dessen Hälfte Übermaße gegenüber dem Lagerstiftdurchmesser entspricht.

7. Haltestangenlagerung nach den Ansprüchen 1 bis 6, dadurch gekennzeichnet, daß die Vorderkante der Blattfeder durch einschneiden in die Nut oder Anlage auf dem Lagerbock festgesestzt ist.

8. Haltestangenlagerung nach den Ansprüchen 1 bis 7, dadurch gekennzeichnet, daß die Blattfedern (9, 91, 92) einteilig mit einer im wesentlichen glattflächigen und parallel zur Türhaltestangenbreitseite (13) Halteplatte (10, 100, 110) ausgebildet sind.

9. Haltestangenlagerung nach den Ansprüchen 1 bis 8, dadurch gekennzeichnet, daß die Blattfedern (9, 91, 92) durch Freischnitte aus einem die Halteplatte (10, 100, 110) bildenden Flachmaterial-Federstahlzuschnitt gebildet sind.

10. Haltestangenlagerung nach den Ansprüchen 1 bis 9, dadurch gekennzeichnet, daß die Länge der Blattfedern (9) annähernd der Materialdicke der Türhaltestange (7) entspricht und die Blattfedern (9) über eine senkrecht zur Ebene der Türhalte- stangenbreitseite (13) nach außen gerichtete eine Abfederung der Türhaltestange (7) in Achsrichtung der Lagerung bildende Ausbiegung (14) an die Halteplatte (10) angeschlossen oder andere Ausbiegungen (14) ohne Blattfedern (9) in der Halteplatte (10) eingeformt sind.

11. Haltestangenlagerung nach den Ansprüchen 1 bis 2, dadurch gekennzeichnet, daß die Blattfedern (91,92) in Normalebenen zur Lagerachse (11) geeignet geformt sind, um Linienlast bzw. bei Verwendung lediglich einer Blattfeder Punktlasten aufzunehmen bzw. zu übertragen und die gegenüber dem Lagerstift (1) kufenartig ausgebildet sind und die Ihnen zugeordneten radialen Nutausnehmungen (12) in der Umfangswandung der Scharnieraugenbohrung (6) der Türhaltestange (7) der Breite der Blattfedern (91, 92) gegenüber ein Übermaß aufweisen.

12. Haltestangenlagerung nach einem der Ansprüche 1 bis 11, dadurch gekennzeichnet, daß die Blattfedern (91) zusammen mit einer Halteplatte (100) durch einen sternförmigen Zuschnitt aus Federstalblech gebildet und parallel zur Halteplatte (100) nach innen zur Scharnieraugenbohrung (6) hin umgebogen und anschließend achsparallel zur Scharnieraugenbohrung (6) der Türhaltestange (7) abgewinkelt sind.

13. Haltestangenlagerung nach einem der Ansprüche 1 bis 12, dadurch gekennzeichnet, daß die Blattfedern (9, 92) durch bezüglich der Halteplatte (10, 110) innenliegende Freischnitte eines Zuschnittes aus Federstahlblech gebildet sind.

14. Haltestangenlagerung nach einem der Ansprüche 1 bis 13, dadurch gekennzeichnet, daß die Blattfedern (92) doppellagig ausgebildet sind und einen im wesentlichen glattflächig ebenen Träger (112) sowie ein um eine zur Lagerachse (11) parallele Achse gewölbtes Federteil (113) aufweisen

15. Haltestangenlagerung nach einem der Ansprüche 1 bis 14, dadurch gekennzeichnet, daß die Blattfedern (92) jeweils aus einem eine im wesentlichen rechteckige Grundrißform aufweisenden Freischnitt (111) gebildet sind, wobei das freie Ende (113) des Freischnittes (111) unter Wölbung um eine zur Lagerachse (11) parallele Achse gegen den glattflächig belassenen Verbindungsbereich (112) des Freischnittes (111) mit der Halteplatte (110) hin zurückgebogen ist.

16. Haltestangenlagerung nach einem der Ansprüche 1 bis 15, dadurch gekennzeichnet, daß der Lagerstift (1) in einem einarmigen Lagerbock (3) mit Festsitz drehsicher festgelegt ist und einen die Scharnieraugenbohrung (6) und die Halteplatte (10, 100, 110) übergreifenden Kopf (8) aufweist.

17. Haltestangenlagerung nach den Ansprüchen 1 bis 16, dadurch gekennzeichnet, daß die Halteplatte (10, 100, 110) zwischen den Kopf (8) des Lagerstiftes (1) und die Breitseite (13) der Türhaltestange (7) eingreifend angeordnet ist.

18. Haltestangenlagerung nach einem oder mehreren der voraufgehenden Ansprüche 1 bis 16, dadurch gekennzeichnet, daß über den Umfang der Scharnieraugenbohrung (6) in der Türhaltestange (7) hin gesehen die Anordnung der Blattfedern (9, 91, 92) so getroffen ist, daß sie außerhalb derjenigen Umfangsbereiche der Scharnieraugenbohrung (6) liegen, die beim Auftreten von Kraftspitzen mit dem Lagerstift (1) in unmittelbare Anlage kommen.

19. Haltestangenlagerung nach den Ansprüchen 1 bis 18, dadurch gekennzeichnet, daß bei Stoß an Stoß liegenden Federenden an der Lagerachse (12) zwei annähernd halbe Blattfederlänge aufweisende Blechteile einander gegenüberliegend angeordnet sind.

20. Haltestangenlagerung nach den Ansprüchen 1 bis 19, dadurch gekennzeichnet, daß die beiden Blechteile gleiche oder ungleiche, jedoch ineinandersetzbare Gestalt aufweisen und parallel zu den Blattfedern in den Nuten einliegen.

21. Haltestangenlagerung nach den Ansprüchen 1 bis 20, dadurch gekennzeichnet, daß eine gerade Anzahl von Nutausnehmungen alternierend von mindestens zwei Blattfedern (9, 91, 92) zweier im wesentlichenan der Lagerachse (12) gegenüberliegenden Blechteilen belegt sind.

22. Haltestangenlagerung nach den Ansprüchen 1 bis 21, dadurch gekennzeichnet, daß die bauartbedingten Freiräume insbesondere bei der bevorzugten Ausführungsform durch einen umlaufenden Kragen im Trägerteil (10) gegen Verschmutzung abgedichtet sind und daß bei Verwendung einer Halteplatte (100) die Abdichtung durch eine umlaufende Auffütterung mit Zwischenlappen (103) gebildet ist.

23. Haltestangenlagerung nach einem der Ansprüche 1 bis 20, dadurch gekennzeichnet, daß der Lagerstift (1) fest mit der Haltestange (7) verbunden und die Haltestangenlagerung mit den Nutausnehmungen (12) im Lagerbock angeordnet ist.

## Claims

1. A retaining bar mounting for motor vehicle door stays, consisting of a hinge eye bore (6) in the door-retaining bar (7) of a door stay and, provided with at least one hinge eye bore a bearing block (3) fixed on one of the two door arrangement parts, door or door column, and a bearing pin (1) engaging at one end into the hinge eye bore (6) in the door-retaining bar (7) and at the other in the hinge eye bore in the mounting block (3) and which is mounted in one of the hinge eye bores with a moving fit by means of a resilient bracing member (9) and in which the door-retaining bar (7) is braced with a resilient spring action against the bearing block (3) in the axial direction of its mounting characterised in that the hinge eye bore in which the bearing pin (1) is movably seated, is, oversized in respect of this latter, the bearing pin bei ng braced in this hinge eye bore (6) via a number of axially parallel leaf springs (9, 91, 92).

2. A retaining bar mounting according to Claim 1, characterised in that the bearing pin (1) in the oversized hinge eye bore (6) in the door-retaining bar (7) is braced by at least one leaf spring (9, 91, 92) diposed on the periphery.

3. A retaining bar mounting according to Claims 1 and 2, characterised in that the bearing pin (1) is supported in the oversized hinge eye bore (6) in the door-retaining bar (7) via at least three symmetrically disposed leaf springs (9, 91, 92).

4. A retaining bar mounting according to Claims 1 to 3, characterised in that the leaf springs (9) bracing the bearing pin (1) in the hinge eye bore (6) are convexly curved cross-wise to the bore axis (11) of the hinge eye bore (6).

5. A retaining bar mounting according to Claims 1 to 4, characterised in that associated with the leaf springs (9, 91, 92) and orientated axially parallel with the bearing axis (11), radial groove recesses (12) are provided in the peripheral wall of the hinge eye bore (6)

6. A retaining bar mounting according to Claims 1 to 5, characterised in that the arcuate height of the curvature (15) of the leaf springs (9) which is directed cross-wise to the bearing axis (11), in the appropriate state, corresponds to the sum of the depth of the groove recesses (12) in the peripheral wall of the hinge eye bore (6) and half the amount of its oversize in relation to the bearing pin diameter.

7. A retaining bar mounting according to Claims 1 to 6, characterised in that the front edge of the leaf springs is fixed by cutting into the groove or by resting on the bearing block.

8. A retaining bar mounting according to Claims 1 to 7, charcterised in that the leaf springs (9, 91, 92) are constructed in one piece with a substantially smooth-surface retaining plate (10, 100, 110) which is parallel with the broad side (13) of the door-retaining bar.

9. A retaining bar mounting according to Claims 1 to 8, charcterised in that the leaf springs (9, 91, 92) are formed by free cuts from a flat blank of spring steel material forming the retaining plate (10, 100, 110).

10. A retaining bar mounting according to Claims 1 to 9, characterised in that the length of the leaf springs (9) corresponds approximately to the thickness of the material of the door-retaining bar (7) and in that the leaf springs (9) are connected to the supporting plate (10) via an outward bulge (14) directed outwardly at right-angles to the plane of the broad side (13) of the door-retaining bar constituting a spring mounting of the door-retaining bar (7) in the axial direction of the mounting, or in that other outward bulges (14) are formed integrally in the supporting plate (10) without leaf springs (9).

11. A retaining bar mounting according to Claims 1 to 2, characterised in that the leaf springs (91, 92) are suitably formed in planes at right-angles to the bearing axis (11) in order to accommodate or transmit linear load or, if only one leaf spring is formed, punctiform loads, and which are constructed like skids opposite the bearing pin (1) and in that the radial groove recesses (12) in the peripheral wall of the hinge eye bore (6) of the door-retaining bar (7) which are associated with them are oversized in relation to the width of the leaf springs (91, 92).

12. A retaining bar mounting according to one of Claims 1 to 11, characterised in that the leaf spings (91) are, together with a supporting plate (100), formed by a star-shaped blank of spring steel plate and are bent over inwardly in relation to the hinge eye bore (6), parallel with the supporting plate (100) and are then angled over axially parallel with the hinge eye bore (6) of the door-retaining bar (7).

13. A retaining bar mounting according to one of Claims 1 to 12, characterised in that the leaf springs (9, 92) are formed by, on the inside in relation to the supporting plate (10, 110), free cuts made in a blank prepared from spring steel plate.

14. A retaining bar mounting according to one of Claims 1 to 13, characterised in that the leaf springs (92) are double-layered and comprise a substantially smooth-surfaced plane carrier (112) and a spring part (113) convexly curved about an axis parallel with the bearing axis (11).

15. A retaining bar mounting according to one of Claims 1 to 14, characterised in that the leaf springs (92) are in each case formed from a free cut (111) of substantially rectangular outline, the free end (113) of the free cut (111) being bent back with a curvature about an axis parallel with the bearing axis (11), towards the remaining smooth-surfaced connecting area (112) of the free cut (111) with the supporting plate (110).

16. A retaining bar mounting according to one of Claims 1 to 15, characterised in that thebearing pin (1) is rotationally rigidly set in a one-armed bearing block (3) and has a head (8) which engages over the hinge eye bore (6) and the supporting plate (10, 100, 110).

17. A retaining bar mounting according to Claims 1 to 16, characterised in that the supporting plate (10, 100, 110) is disposed so that it engages between the head (8) of the bearing pin (1) and the broad side (13) of the door-retaining bar (7).

18. A retaining bar mounting according to one or more of the preceding Claims 1 to 16, characterised in that viewed over the periphery of the hinge eye bore (6) in the door-retaining bar (7), the disposition of the leaf springs (9, 91, 92) is such that they are situated outside those peripheral portions of the hinge eye bore (6) which bear directly on the bearing pin (1) when peak forces occur.

19. A retaining bar mounting according to Claims 1 to 18, characterised in that with abutting spring ends, two sheet metal parts having approximately half the lenght of the leaf spring are disposed opposite each other on the bearing axis (12).

20. A retaining bar mounting according to Claims 1 to 19, characterised in that the two sheet metal parts are of identical or dissimilar but inter-engageable form and are fitted into the grooves so that they are parallel with the leaf springs.

21. A retaining bar mounting according to Claims 1 to 20, characterised in that an even number of groove recesses are occupied alternately by at least two leaf springs (9, 91, 92) of two sheet metal parts which are situated substantially opposite the bearing axis (12).

22. A retaining bar mounting according to Claims 1 to 21, characterised in that particularly in the case of the preferred embodiment, the design-related clearances are sealed from dirt by an encircling collar in the carrier part (10) and in that if a supporting plate (100) is used, the seal is formed by an encircling lining with intermediate lugs (103).

23. A retaining bar mounting according to one of Claims 1 to 20, characterised in that the bearing pin (1) is rigidly connected to the retaining bar (7) and in that the retaining bar mounting with the groove recesses (12) is disposed in the bearing block.

## Revendications

1. Dispositif d'appui de la barre d'arrêt d'arrêtoir de porte de véhicules automobiles qui se compose:
- d'un alésage de charnon (6) ménagé dans la barre d'arrêt (7) de l'arrêtoir de porte,
- d'un support (3) pourvu d'au moins un alésage de charnon et fixé sur l'une des parties de la porte, savoir la porte elle-même ou le montant de porte, et
- d'une cheville d'articulation (1) qui s'engage, d'une part, dans l'alésage de charnon (6) dans la barre d'arrêt, et, d'autre part, dans l'alésage de charnon du support (3), et qui est disposée, avec ajustement tournant, dans l'un desdits alésages de charnon par l'intermédiaire d'un appui élastique (9), la barre d'arrêt (7) prenant, en direction axiale de son articulation, un appui élastique par ressort sur le support (3), *caractérisé en ce que* l'alésage du charnon (6) dans lequel la cheville d'articulation (1) est disposée avec ajustement tournant est de plus grande dimension que cette dernière et *en ce que* ladite cheville d'articulation s'appuie dans cet alésage de charnon (6) par l'intermédiaire de ressorts-lames (9), (91), (92) d'axes parallèles.

2. Dispositif d'appui selon la revendication 1 *caractérisé en ce que* la cheville d'articulation (1) s'appuie dans l'alésage du charnon (6) de la barre d'arrêt (7), qui présente une plus grande dimension que la cheville elle-même, par l'intermédiaire d'au moins un ressort-lame (9), (91), (92) disposé sur sa surface périphérique.

3. Dispositif d'appui selon les revendications 1 et 2 *caractérisé en ce que* la cheville d'articulation (1) s'appuie dans l'alésage du charnon (6) de la barre d'arrêt (7), qui présente une plus grande dimension que la cheville elle-même, par l'intermédiaire d'au moins trois ressorts-lames (9), (91), (92) disposés symétriquement.

4. Dispositif d'appui selon les revendications 1 à 3 *caractérisé en ce que* les ressorts-lames (9) assurant l'appui de la cheville d'articulation (1) dans l'alésage de charnon (6) sont recourbés perpendiculairement à l'axe (11) dudit alésage de charnon.

5. Dispositif d'appui selon les revendications 1 à 4 *caractérisé en ce que* les ressorts-lames (9), (91), (92) coopérent avec des rainures radiales (12), parallèles à l'axe d'articulation (11), méangées dans la paroi périphérique de l'alésage de charnon (6).

6. Dispositif d'appui selon les revendications 1 à 5 *caractérisé en ce que* la hauteur de courbure (15) des ressorts-lames (9), orientée perpendiculairement à l'axe d'articulation (11), correspond à la somme, d'une part, de la profondeur des rainures radiales (12) dans la paroi périphérique de l'alésage de charnon (6), et, d'autre part, de la moitié de la différence entre les diamètres de l'alésage de charnon (6) et de la cheville de charnière (1).

7. Dispositif d'appui selon les revendications 1 à 6 *caractérisé en ce que* le bord avant du ressort-lame est maintenu par engagement dans la rainure (12) ou appui sur le support (3).

8. Dispositif d'appui selon les revendications 1 à 7 *caractérisé en ce que* les ressorts-lames (9), (91), (92) constituent une pièce unique avec une plaque de support (10), (100), (110) sensiblement plane et parallèle au côté large (13) de la barre d'arrêt.

9. Dispositif d'appui selon les revendications 1 à 8 *caractérisé en ce que* es ressorts-lames (9), (91), (92) sont constitués par des découpes dans la plaque de support (10), (100), (110) qui est un segment de matériau plat en acier à ressort.

10. Dispositif d'appui selon les revendications 1 à 9 *caractérisé en ce que* la longueur des ressorts-lames (9) correspond approximativement à l'épaisseur du matériau de la barre d'arrêt (7) et en ce que les ressorts-lames (9) prolongent la plaque de support par une partie courbe (14), orientée vers l'extérieur, perpendiculairement au plan du côté large (13) de la barre d'arrêt (7) et constituant un appui élastique de la barre d'arrêt en direction axiale, la plaque de support (10) pouvant comporter égalemet des déformations courbes (14) autres que des ressorts-lames.

11. Dispositif d'appui selon les revendications 1 et 2 *caractérisé en ce que* les ressorts-lames (91), (92) présentent une déformation appropriée par rapport au plan normal de l'axe d'articulation (11) afin de recevoir ou transmettre une charge linéaire, ou des charges ponctuelles en cas d'utilisation d'un seul ressort-lame, *en ce que* lesdits ressorts-lames constituent une sorte de patins par rapport à la cheville d'articulation (1) et *en ce que* les rainures radiales (12) ménagées dans la paroi périphérique de l'alésage de charnon (6) de la barre d'arrêt (7) et coopérant avec les ressorts-lames, présentent une plus grande dimension que la largeur des ressorts (91), (92).

12. Dispositif d'appui porte selon l'une des revendications 1 à 11 *caractérisé en ce que* l'ensemble ressorts-lames (91) et plaque de support (100) est constitué d'un segment d'acier à ressort en forme d'étoile et en ce que les ressorts-lames sont repliés d'abord vers l'intérieur, vers l'alésage de charnon (6), parallèlement à la plaque de support (100), puis parallèlement à l'axe dudit l'alésage de charnon (6) de la barre d'arrêt (7).

13. Dispositif d'appui selon les revendications 1 à 12 *caractérisé en ce que* les ressorts-lames (9), (92) sont constitués de découpes dans un segment d'acier à ressort, situées intérieurement par rapport à la plaque de fixation (10), (110).

14. Dispositif d'appui selon les revendications 1 à 13 *caractérisé en ce que* les ressorts-lames (92) sont doubles et présentent une partie porteuse (112) sensiblement plane et une partie élastique (113) recourbée autour d'un axe parallèle à l'axe d'articulation (11).

15. Dispositif d'appui selon l'une des revendications 1 à 14 *caractérisé en ce que* les ressorts-lames (92) sont constitués de découpes (111) ayant une projection horizontale de forme sensiblement rectangulaire, I'extrémité libre (113) de ladite découpe (111) étant recourbée en arrière autour d'un axe parallèle à l'axe d'articulation (11) pour s'orienter vers la zone de jonction (112) plane entre la découpe (111) et la plaque de support (110).

16. Dispositif d'appui selon l'une des revendications 1 à 15 *caractérisé en ce que* la cheville d'articulation (1) est disposée avec ajustement serré, sans possibilité de rotation, dans un support (3) à une branche et comporte une tête (8) saillant sur l'alésage de charnon (6) et la plaque de support (10), (100), (110).

17. Dispositif d'appui selon les revendications 1 à 16 *caractérisé en ce que* la plaque de support (10), (100), (110) est disposée en s'engageant entre la tête (8) de la cheville d'articulation (1) et le côté large (13) de la barre d'arrêt (7).

18. Dispositif d'appui selon l'une ou plusieurs des revendications 1 à 16 *caractérisé en ce que* par rapport à la périphérie de l'alésage de charnon (6) de la barre d'arrêt (7), les ressorts-lames (9), (91), (92) sont disposés à l'extérieur des zones périphériques dudit alésage de charnon qui viennent en contact direct de la cheville d'articulation (1) en cas de pointes de forces.

19. Dispositif d'appui selon les revendications 1 à 18 *caractérisé en ce que* en cas de disposition bout à bout des extrémités des ressorts-lames, deux parties de tôles dont la longueur correspond approximativement à la moitié de celle des ressorts-lames, sont disposées en se faisant face par rapport à l'axe d'articulation (11).

20. Dispositif d'appui selon les revendications 1 à 19 *caractérisé en ce que* les deux parties de tôle présentent ou non une conformation identique, permettant en tout cas l'engagement de l'une dans l'autre, et, s'engagent dans les rainures parallèlement aux ressorts-lames.

21. Dispositif d'appui selon les revendications 1 à 20 *caractérisé en ce que* un nombre pair de rainures sont occupées alternativement par au moins deux ressorts-lames (9), (91), (92) des deux parties de tôles se faisant face par rapport à l'axe d'articulation (11).

22. Dispositif d'appui selon les revendications 1 à 21 *caractérisé en ce que* les espaces libres impliqués par le mode de constuction, notamment dans le cas du mode de réalisation préférentiel, sont protégés contre toute salissure par un collet continu des plaques de support (10) et *en ce que* en cas d'utilisation d'une plaque de support (100), l'étanchéité est assurée par un mandrin avec des pattes intercalées (103).

23. Dispositif d'appui selon l'une des revendications 1 à 20 *caractérisé en ce que* la cheville d'articulation (1) est assemblée de manière rigide avec la barre d'arrêt (7) et *en ce que* le dispositif d'appui et les rainures sont disposés dans le support (3).
